# EUROPÄISCHE PATENTSCHRIFT

(11) **EP 1 647 518 B1**
(45) Veröffentlichungstag und Bekanntmachung des Hinweises auf die Patenterteilung: **24.06.2009**
(21) Anmeldenummer: 05020744.8
(22) Anmeldetag: 23.09.2005
(51) Int. Cl.: B67B 3/00, B67C 3/24

(54) **Verschliessmaschine**
Bottle closer
Machine de bouchage

(30) Priorität: 15.10.2004 DE 102004050397
(43) Veröffentlichungstag der Anmeldung: 19.04.2006
(73) Patentinhaber: KHS AG, 44143 Dortmund (DE)
(72) Erfinder: Bernhard, Herbert, 55578 Wolfsheim (DE)

(56) Entgegenhaltungen:
- FR-A- 1 418 965
- FR-A- 2 109 824
- GB-A- 684 057
- GB-A- 191 115 253
- US-A- 1 797 679
- US-A- 2 382 696
- US-A- 2 699 718
- US-A- 4 363 649

## Beschreibung

Die vorliegende Erfindung betrifft eine Verschließmaschine gemäß dem Oberbegriff des Anspruches 1. Vorteilhafte Weiterbildungen sind in den Unteransprüchen angegeben.

Verschließmaschinen, insbesondere auch solche umlaufender Bauart, zum Verschließen von Behältern wie z.B. Flaschen mit Verschlusskappen durch Aufschrauben oder aber auch durch Kronenkorken sind grundsätzlich bekannt (US 20 76 631). Die beim Schraubverschließen verwendeten Verschlusskappen bestehen beispielsweise aus Metall (z. B. Aluminium), vorzugsweise aber auch aus Kunststoff. Diese aus Kunststoff bestehenden Verschlusskappen sind mit einem Innengewinde vorgefertigt, mit welchem sie zum Verschließen auf das an der Flaschenmündung vorgesehene Außengewinde der Flasche aufgeschraubt und dort mit einem vorgegebenen Drehmoment festgedreht werden.

Dabei hat sich in der Vergangenheit besonders eine Bauweise durchgesetzt, bei der in einem rotierend umlaufenden Rotor mehrere Schraubeinheiten vorgesehen sind, deren Welle in der üblichen Ausführung von einem auf der Welle sitzenden Ritzel gedreht wird, welches auf einem am Stator feststehenden Zahnkranz abläuft. Die Welle dreht ihrerseits den Schraubkopf, dem die Kappe zuvor in den üblichen Klemmeingriff zugeführt wurde. Die Schraubeinheiten werden beim Umlauf des Rotors nacheinander durch ihre Höhensteuerung, welche z.B. aus einer nicht umlaufenden Hubkurve besteht, abwärts bewegt auf die darunter stehende *Flasche* und schrauben dabei die Kappe auf die Flasche auf.

Ebenfalls bekannt geworden sind Verschließmaschinen, welche die zu verschließenden Behälter mit Kronenkorken verschließen. Bei vereinfachter Betrachtungsweise unterscheiden sich Kronenkorker und Schraubverschließer im Wesentlichen dadurch, dass die Schraubeinheiten durch Verformungseinheiten ersetzt werden, welche die Kronenkorken während des Verschließvorganges derart umformen, dass diese die Behälter luftdicht verschließen. Zusätzlich weisen Kronenkorker in den meisten Fällen eine zentrale Höhenverstellung auf, welche es gestattet, die Maschine an unterschiedliche Behälterhöhen anzupassen.

Im Wesentlichen ist allen bekannt gewordenen Verschließmaschinen gemeinsam, dass die zu verschließenden Behälter den Verschließmaschinen an einem Behältereinlauf übergeben und die verschlossenen Behälter an einem Behälterauslauf entnommen werden. Der Zu- und Abtransport der Behälter erfolgt durch bekannte Transportbänder oder aber auch durch so genannte Transfersterne.

Allen Verschließmaschinen ist gemeinsam, dass diese in unmittelbarer räumlicher Nähe zu den ablaufbedingt vorhergehenden Füllmaschinen angeordnet sind. Dabei werden in der Praxis zwei Varianten bevorzugt. Zunächst werden Verschließmaschinen häufig auf dem, einer Füllmaschine in der Regel zugeordneten Vortisch angeordnet. Ebenfalls ist es bekannt, Verschließmaschinen auch als eigenständige Maschine auszubilden, und diese z.B. mit Transportbändern an die vorhergehende Füllmaschine und die nachfolgenden Anlagenbestandteile anzubinden.

In der, ebenfalls von der Anmelderin vorgelegten Patentanmeldung DE 10 2004 049 330.8, auf die hiermit Bezug genommen wird, werden die Vor- und Nachteile der bekannten Vortische erläutert, und zur Abstellung der Nachteile vorgeschlagen, die üblichen Vortische durch stabförmige Elemente zu ersetzen.

Diese neuartige und überaus vorteilhafte Ausgestaltung der Vortische bedingen grundlegende Änderungen an den auf diesen Vortischen angeordneten Verschließmaschinen.

Ebenfalls ist zu beachten, dass bekannte Ausgestaltungen von Verschließmaschinen einen vergleichsweise komplizierten Aufbau aufweisen.
Diese Aufbau ist dadurch begründet, dass umlaufende und nicht umlaufende Bauteile in verschachtelter Struktur angeordnet sind.

Zu den umlaufenden Bauteilen zählen die Behälterträger, die Verschließ- oder Schraubköpfe mit dem zugehörigen Trägerelement, die Hub- oder Senkelemente für Verschließ- oder Schraubköpfe oder Behälter.
Zu den nicht umlaufenden Bauteilen zählen der Antriebsmotor, der Antriebsstrang, die Kurvenbahn(en) für die Hub- oder Senkelemente.

Dabei ist es, um die nicht umlaufenden Bauteile wie z.B. die Kurvenbahnen am Mitdrehen zu hindern, erforderlich die Drehmomente und/oder Kräfte, welche ein Mitdrehen dieser Bauteile bewirken wollen, vollständig aufzufangen. Das Auffangen der mitdrehenden Kräfte bedingt, dass bekannte Verschließmaschinen mit mindestens zwei Elementen, z.B. Hauptsäule und Drehmomentenstütze oder Hauptsäule und Antriebsstrang, mit dem Grundgestell oder der (Vortisch)Befestigung der Verschließmaschine verbunden sind.

Ebenfalls ist die Gestaltung des Antriebs bekannter Verschließmaschinen vergleichsweise aufwändig und teuer. So ist es z.B. üblich, die erforderliche Antriebsleistung anhand einer mechanischen Kopplung mit der zugehörigen Füllmaschine direkt von dieser auf die Verschließmaschine zu übertragen.
Die dazu erforderlichen Bauteile bedingen bei Herstellung und Montage einen hohen Kostenaufwand.

Zusätzlich weisen bekannte, auf Vortischen oder separaten Gestellen angeordnete Verschließmaschinen einen hohen Reinigungsaufwand auf.

Ganz abgesehen davon kennt man durch die US 2,382,696 eine Füllmaschine umlaufender Bauart, die mit einer Zentralsäule ausgerüstet ist. - Eine Verschließmaschine entsprechend dem Oberbegriff ist Gegenstand der US 1 797 679. An dieser Stelle wird die Zentralsäule unter anderem für Antriebselemente genutzt, die den dortigen Kreisel in Rotation versetzen.

Aufgabe und Ziel der vorliegenden Erfindung ist es, eine Verschließmaschine auszubilden, welche sich durch einen besonders einfachen und damit kostengünstigen Aufbau auszeichnet und bei welcher die Reinigung der Maschine bei gleichzeitiger Kostenreduzierung weiter verbessert wird. Dazu schlägt die vorliegende Erfindung eine Verschließmaschine entsprechend des kennzeichnenden Teils des Anspruchs 1 vor, weitere vorteilhafte Weiterbildungen sind Bestandteile der Unteransprüche.

Im Nachfolgenden wird die vorliegende Erfindung anhand eines Ausführungsbeispieles näher erläutert.

Im Einzelnen zeigt die
- Figur 1: in einer vereinfachten Draufsicht, eine zum Stand der Technik gehörende Ausgestaltung eines Vortisches, die
- Figur 2: in einer vereinfachten und teilweise geschnittenen Darstellung als Ausführungsbeispiel der vorliegenden Erfindung einen Schraubverschließer, und die
- Figur 3: in einer Draufsicht eine Anordnung einer Füllmaschine mit erfindungsgemäßen Verschließer.

Weiterbildungen, Vorteile und Anwendungsmöglichkeiten der Erfindung ergeben sich aus der nachfolgenden Beschreibung von Ausführungsbeispielen und der Zeichnung. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung. Gleichzeitig wird der Inhalt der Ansprüche zu einem Bestandteil der Beschreibung gemacht.

Wie in der Figur 1 dargestellt, erlauben es neuartige Ausgestaltungen von Vortischen für Behälterbehandlungsmaschinen die für die Getränkeabfüllung erforderliche Bauteile oder Maschinen wie z.B. Transportsterne oder Rinser, Füll- und Verschließmaschinen auf einfache und kostengünstige Art und Weise miteinander zu verbinden. Dazu werden die bislang üblichen Vortische durch stabförmige Verbindungselemente ersetzt, wobei diese Verbindungselemente die Behandlungsmaschinen miteinander verbinden und, falls erforderlich weitere Elemente wie z.B. Transfer-, Ein- und Auslaufsterne, Einlaufschnecken und Führungen aufnehmen bzw. eine Befestigung für diese bilden.

Die Figur 2 zeigt als Ausführungsbeispiel einer erfindungsgemäßen Verschließmaschine 13 einen Schraubverschließer umlaufender Bauart.

Diese Verschließmaschine weist als wesentliches Bauteile eine nicht umlaufende Mittel- oder Zentralsäule 16 auf, und ist mechanisch und/oder kraftflusstechnisch lediglich anhand dieser Zentralsäule 16 mit dem umgebenden Raum verbunden.

Die Zentralsäule 16 ist im gezeigten Ausführungsbeispiel auf einem Verbindungselement 14 angeordnet, welches beispielsweise eine Verbindung zu einer Füllmaschine herstellt. Das Verbindungselement 14 wiederum stützt sich mittels eines Stützfußes 15 auf dem Hallenboden ab.
Der Rahmen der vorliegenden Erfindung wird aber auch dann nicht verlassen, wenn die Zentralsäule 16 direkt oder indirekt auf dem Hallenboden oder einem Grundgestell oder Gehäuse befestigt wird.

Ausgehend von unteren Ende der Zentralsäule 16 bildet diese zunächst die Aufnahmen für die Lagerungen des umlaufenden Kreisels 2 der Verschließmaschine 13.

An ihrem oberen Ende geht die Zentralsäule 16 in eine Kopfplatte 17 über.

Eine Funktion dieser Kopfplatte besteht zunächst darin, die Aufnahmen bzw. Befestigungspunkte für die folgenden, nicht mit dem Kreisel 2 der Verschließmaschine umlaufenden Komponenten zu bilden: Rotations- oder Antriebsmotor 18 des Kreisels, Hubkurve 19 für die Auf- und Abbewegung der Schraubelemente 20, Antriebsverzahnung 28 für die Erzeugung der Drehbewegung der Schraubelemente 20, Einlaufstern 21 und Auslaufstern 22.

Während des Betriebs der erfindungsgemäßen Verschließmaschine treibt der Antriebsmotor 18 über ein auf seiner Ausgangwelle angeordneten Ritzel eine auf dem Kreisel 2 angebrachte Außenverzahnung 23 an und versetzt damit den Kreisel 2 in die gewünschte Drehbewegung.

In der dargestellt, bevorzugten Ausführungsform ist der Antriebsmotor 18 auf der Kopfplatte 17 befestigt, doch sind auch andere Montagepositionen wie z.B. die Zentralsäule 16 denkbar.

Bei dem Antriebsmotor 18 handelt es sich vorzugsweise um einen so genannten Servo- oder Synchronmotor. Im Rahmen dieser Anmeldung ist unter diesen Begriffen jede Art von Antriebsmotor zu verstehen, welche geregelt betrieben werden kann, wobei einzeln oder in beliebiger Kombination beispielsweise Drehwinkel, Drehrichtung, Winkelgeschwindigkeit und Drehmoment des Motors von einer Steuereinrichtung, z.B. einem Leitrechner vorgegeben, die erreichten Ist-Werten durch Sensoren ermittelt, mit den Soll-Werten verglichen und eventuelle Abweichungen durch automatische Gegenmaßnahmen korrigiert werden.

Durch die Verwendung derartiger Motoren ermöglicht es die vorliegende Erfindung, auf die aufwändige und teure mechanische Kopplung der Drehbewegungen von Füll-und Verschließmaschine zu verzichten.

Ebenfalls sieht die vorliegende Erfindung vor, die lediglich an der Kopfplatte 17 befestigten Ein- und Auslaufsterne 21, 22 direkt durch die Drehbewegung des Kreisels 2 anzutreiben. Dazu ist an der Kopfplatte 17 zunächst ein Ritzel 25 angeordnet, welches durch die Außenverzahnung 23 des umlaufenden Kreisels 2 angetrieben wird.
Die Drehbewegung des Ritzels 25 wird durch geeignete Elemente wie z.B. Zahnriemen 26 und Zahnriemenräder 27 auf die Sterne 21 und 22 übertragen.

In einer weiteren Ausgestaltung ist vorgesehen, die Sterne 21, 22 anhand von einem oder zwei Servomotoren anzutreiben, wobei diese ebenfalls an der Kopfplatte angeordnet sein können.

Bei Schraubverschließern ist es erforderlich, die Schraubverschlüsse den Schraubelementen 20 zuzuführen. Im Rahmen einer Weiterbildung der Erfindung ist vorgesehen, zur Übergabe der Schraubverschlüsse einen Transferstern 29 auf der Welle eines Ein- oder Auslaufsternes 21, 22 anzuordnen. Der Transferstern 29 entnimmt die Schraubverschlüsse an einer Bereitstellungsposition und überführt sie in den Wirkungsbereich der Schraubelemente 20, wo sich die Schraubelemente 20 auf die Schraubverschlüsse absenken und diese somit in den Klemmeingriff übernehmen.

Durch diese Vorgehensweise ergeben sich durch eine weitere Reduzierung der Anzahl der Bauteile weitere Kostensenkungen.

Durch die vorliegende Erfindung ist es nunmehr auch möglich, die ortsfeste nicht umlaufende Zentralsäule 16 einer Verschließmaschine 13, welche lediglich durch diese Zentralsäule 16 mit dem umgebenden Raum mechanisch verbunden ist, frei von Elementen zur mechanischen Kraftübertragung, wie z.B. Antriebswellen, zu halten, wodurch bei Bedarf lediglich Leitungen für Bewegungsenergie und/oder in elektrischer oder optischer Form vorliegende Steuerungsinformationen und/oder Fluide, z.B. Hydraulikflüssigkeit oder Druckluft, durch die Zentralsäule 16 zu führen sind. Unter in optischer Form vorliegender Steuerungsinformationen sind z.B. durch Lichtleiter übertragene Informationen zur Steuerung der Verschließmaschine zu verstehen, wobei sich die optische Übertragung durch eine besondere Unempfindlichkeit gegenüber Störungen und große Schnelligkeit auszeichnet.

## Patentansprüche

1. Verschließmaschine (13) umlaufender Bauart zum Verschließen von Behältern wie zum Beispiel Flaschen oder dergleichen mit Schraubverschlüssen oder Kronkorken, mit einem umlaufenden Kreisel (2) an welchen mehrere, jeweils mit einem Verschließelement (20) ausgestattete Behälterverschließpositionen gebildet sind, wobei
- die Verschließmaschine (13) einen Einlaufstern (21) und/oder einen Auslaufstern (22) beinhaltet und
- mechanisch lediglich anhand einer nicht umlaufenden Zentralsäule (16) mit dem sie umgebenden Raum verbunden ist,
**dadurch gekennzeichnet, dass**
- die ortsfeste Zentralsäule (16) frei von Elementen zur mechanischen Kraftübertragung ausgebildet ist und
- demzufolge lediglich Leitungen für Bewegungsenergie und/oder für in elektrischer oder optischer Form vorliegende Steuerungsinformationen und/oder Fluide enthält.

2. Verschließmaschine (13) nach Anspruch 1, **dadurch gekennzeichnet, dass** der Einlaufstern (21) und/oder der Auslaufstern (22) ausschließlich an der Verschließmaschine (13) befestigt sind.

3. Verschließmaschine nach einem der Ansprüche 1 oder 2, **dadurch gekennzeichnet, dass** der Einlaufstern (21) und/oder der Auslaufstern (22) durch den Antriebsmotor der Verschließmaschine (18) angetrieben werden.

4. Verschließmaschine nach Anspruch 3, **dadurch gekennzeichnet, dass** der Einlaufstern (21) und/oder der Auslaufstern (22) mittels einer Anordnung von Zahnriemen und Zahnriemenrädem angetrieben werden.

5. Verschließmaschine nach Anspruch 4, **dadurch gekennzeichnet, dass** der Einlaufstern (21) und/oder der Auslaufstern (22) durch mindestens einen separaten Servomotor angetrieben werden.

6. Verschließmaschine nach einem der Ansprüche 1 bis 5, **dadurch gekennzeichnet, dass** die Verschließmaschine (13) einen Transferstem (29) für die Übergabe der Schraubverschlüsse beinhaltet.

7. Verschließmaschine nach Anspruch 6, **dadurch gekennzeichnet, dass** der Transferstem (2) mit dem Ein- oder Auslaufstern (21, 22) auf einer gemeinsamen Welle befestigt ist und durch diese Welle drehangetrieben wird.

8. Verschließmaschine nach einem der Ansprüche 1 bis 7, **dadurch gekennzeichnet, dass** der Antriebsmotor (18) der Verschließmaschine (13) ausschließlich an dieser befestigt ist.

9. Verschließmaschine nach Anspruch 8, **dadurch gekennzeichnet, dass** es sich bei dem Antriebsmotor (18) um einen Servo-, Schritt- oder Synchronmotor handelt.

## Claims

1. Rotary-type capping machine (13) for the capping of containers, such as for example bottles or similar with screw caps or crown corks, said machine having several capping positions, each equipped with a capping element (20), designed on a revolving rotor (2), in which
- the capping machine (13) contains an infeed star (21) and/or a discharge star (22) and
- is only connected mechanically with the space surrounding it by a nonrotating central pillar (16),
**characterised in that**
- the stationary central pillar (16) is designed to be free from elements for the mechanical transmission of power and
- consequently contains only lines for kinetic energy and/or control information present in electrical or optical form and/or fluids.

2. Capping machine (13) according to claim 1, **characterised in that** the infeed star (21) and/or discharge star (22) are fixed solely to the capping machine (13).

3. Capping machine according to one of claims 1 or 2, **characterised in that** the infeed star (21) and/or the discharge star (22) are driven by the drive motor of the capping machine (18).

4. Capping machine according to claim 3, **characterised in that** the infeed star (21) and/or the discharge star (22) are driven by means of an arrangement of toothed belts and toothed belt pulleys.

5. Capping machine according to claim 4, **characterised in that** the infeed star (21) and/or the discharge star (22) are driven by at least one separate servomotor.

6. Capping machine according to one of claims 1 to 5, **characterised in that** the capping machine (13) contains a transfer star wheel (29) for the transfer of the screw caps.

7. Capping machine according to claim 6, **characterised in that** the transfer star wheel (29) with the infeed or discharge star (21, 22) is fastened to a common shaft and is driven in rotation by said shaft.

8. Capping machine according to one of claims 1 to 7, **characterised in that** the drive motor (18) of the capping machine (13) is fixed solely to said machine.

9. Capping machine according to claim 8, **characterised in that** the drive motor (18) is a servomotor, a stepper motor or a synchronous motor.

## Revendications

1. Machine de bouchage (13) de type rotative pour le bouchage de récipients tels que des bouteilles ou similaires avec des fermetures vissées ou capsules, avec un élément rotatif (2), sur lequel plusieurs positions de bouchage de récipient équipées respectivement d'un élément de fermeture (20) sont formées, dans laquelle
- la machine de bouchage (13) contient une étoile d'entrée (21) et/ou une étoile de sortie (22) et
- est reliée mécaniquement juste au moyen d'une colonne centrale (16) non rotative à l'espace l'entourant,
**caractérisée en ce que**
- la colonne centrale (16) fixe est réalisée exempte d'éléments pour la transmission de force mécanique et
- contient par conséquent juste des conduites pour de l'énergie cinétique et/ou pour des informations de commande et/ou des fluides se présentant sous la forme électrique ou optique.

2. Machine de bouchage (13) selon la revendication 1, **caractérisée en ce que** l'étoile d'entrée (21) et/ou l'étoile de sortie (22) sont fixées exclusivement sur la machine de bouchage (13).

3. Machine de bouchage selon l'une quelconque des revendications 1 ou 2, **caractérisée en ce que** l'étoile d'entrée (21) et/ou l'étoile de sortie (22) sont entraînées par le moteur d'entraînement de la machine de bouchage (18).

4. Machine de bouchage selon la revendication 3, **caractérisée en ce que** l'étoile d'entrée (21) et/ou l'étoile de sortie (22) sont entraînées au moyen d'une disposition de courroies dentées et de roues de courroie dentée.

5. Machine de bouchage selon la revendication 4, **caractérisée en ce que** l'étoile d'entrée (21) et/ou l'étoile de sortie (22) sont entraînées par au moins un servomoteur séparé.

6. Machine de bouchage selon l'une quelconque des revendications 1 à 5, **caractérisée en ce que** la machine de bouchage (13) contient une étoile de transfert (29) pour la remise des fermetures vissées.

7. Machine de bouchage selon la revendication 6, **caractérisée en ce que** l'étoile de transfert (2) est fixée avec l'étoile d'entrée ou de sortie (21, 22) sur un arbre commun et est entraînée en rotation par cet arbre.

8. Machine de bouchage selon l'une quelconque des revendications 1 à 7, **caractérisée en ce que** le moteur d'entraînement (18) de la machine de bouchage (13) est fixé exclusivement sur celle-ci.

9. Machine de bouchage selon la revendication 8, **caractérisée en ce qu'**il s'agit pour le moteur d'entraînement (18) d'un servomoteur, d'un moteur pas à pas ou d'un moteur synchrone.
